# EUROPÄISCHE PATENTSCHRIFT

(11) **EP 1 088 198 B1**
(45) Veröffentlichungstag und Bekanntmachung des Hinweises auf die Patenterteilung: **25.09.2002**
(21) Anmeldenummer: 00920729.1
(22) Anmeldetag: 20.04.2000
(51) Int. Cl.: F41G 1/387, F41G 1/32

(54) **MONTAGEEINRICHTUNG ZUR ANBRINGUNG EINES ZIELFERNROHRES AN EINER SCHUSSWAFFE**
MOUNTING DEVICE FOR FITTING A TELESCOPIC SIGHT TO A FIRE ARM
DISPOSITIF DE MONTAGE POUR MONTAGE D'UN ORGANE DE VISEE TELESCOPIQUE SUR UNE ARME A FEU

(30) Priorität: 23.04.1999 DE 19918635
(43) Veröffentlichungstag der Anmeldung: 04.04.2001
(73) Patentinhaber: Heckler & Koch GmbH, 78727 Oberndorf/Neckar (DE)
(72) Erfinder: SPINNER, Gerd, D-78727 Oberndorf-Bochingen (DE)
(74) Vertreter: von Samson-Himmelstjerna, Friedrich R., Dipl.-Phys.
(86) Internationale Anmeldenummer: EP0003601
(87) Internationale Veröffentlichungsnummer: WO00065296

(56) Entgegenhaltungen:
- EP-A- 0 444 300
- EP-A- 0 459 370
- DE-A- 3 429 925
- DE-A- 4 133 932
- US-A- 3 612 462

## Beschreibung

Die Erfindung betrifft eine Montageeinrichtung zur Anbringung eines Zielfernrohres o. dgl. auf einer an einer Schußwaffe angebrachten oder ausgebildeten Längs-Profilschiene, die beiderseits nach außen weisend je eine längsverlaufende Nut oder je einen längsverlaufenden Steg aufweist, in die bzw. den ein abnehmbarer Montagesockel mit einem Steg oder einer Nut längsverschieblich eingreift, der bzw. die jeweils an einer der Seitenkanten des Montagesockels ausgebildet sind, wie im Anspruch 1 umrissen.

Zum Stand der Technik werden die US 3 877 166 und EP 0 444 300 A2 benannt.

Zur justierten Halterung von Zielfernrohren o. dgl. auf Waffen gibt es recht unterschiedliche Arten von Montageeinrichtungen. Allen ist das grundlegende Bestreben gemeinsam, das montierte Zielfernrohr so unverrückbar wie nur irgend möglich auf der Waffe zu befestigen, damit es seine Relativlage zur Waffe niemals ändert.

Bei aufwendigen Jagdwaffen werden meist handwerklich gearbeitete Montageeinrichtungen verwendet, die aufs genaueste hergestellte, komplizierte Flächen aufweisen. Bei Sportwaffen und Militärgewehren hingegen zieht man meist einfachere und robustere Montageeinrichtungen vor, die auf die Grundform der sog. Aufschubmontage zurückgehen. Bei der Erfindung handelt es sich um eine solche Montageeinrichtung.

Bei einer solchen Aufschubmontage ist an der Waffe eine schwalbenschwanzartige Längs-Profilschiene angebracht oder ausgebildet; und am Zielfernrohr oder dergleichen ein abnehmbarer Fuß oder Montagesockel mit einem Mutterprofil, das auf die Längs-Profilschiene der Waffe mit geringem Spiel aufschiebbar ist.

Die Längs-Profilschiene kann auf der Oberseite der Waffe angebracht sein, so daß ihre Oberfläche bei normalem Anschlag mit horizontaler Schußrichtung horizontal verläuft. Sie kann aber auch seitlich an der Waffe angebracht sein, so daß ihre Oberfläche bei normalem Anschlag etwa vertikal verläuft; oder an einer sonstigen Stelle und an die Waffe angekoppelt, wie etwa auf einer MG-Fahrzeuglafette. Die Länge der Längs-Profilschiene kann nur wenige Zentimeter betragen. Sie kann aber auch bedeutend länger sein.

Eine Klemmeinrichtung, im einfachsten Falle eine Klemmschraube, durchsetzt quer den Montagesockel und dient dazu, diesen auf dem Schwalbenschwanz festzuklemmen. Der Schaft der Klemmschraube ist dabei so zwischen dem Montagesockel und der Längs-Profilschiene angeordnet, daß die Lage des Zielfernrohres in Längsrichtung der Waffe stets zuverlässig reproduzierbar ist. Eine solche Montageeinrichtung ist etwa in der US-A-3 887 166 (Ward) zu sehen. Diese bekannte Montageeinrichtung ist vorteilhaft, weil sie eine geringe Baugröße aufweist. Ihr Nachteil liegt allerdings im umständlichen Aufschieben und Herausfinden der richtigen Befestigungslage, sowie in der notwendigerweise recht hohen Herstellungsgenauigkeit.

Es ist auch möglich, den Montagesockel längszuteilen und den einen Teil relativ zum anderen aus dem Eingriff mit der Längs-Profilschiene herauszubewegen. In diesem Falle muß der Montagesockel nicht in Längsrichtung auf die Längs-Profilschiene aufgeschoben werden, sondern kann mit versetzten Teilen an beliebiger Stelle auf diese aufgesetzt werden. Wenn die Teile in ihre Ausgangslage zurückkehren, dann greifen sie in die Längs-Profilschiene ein und klemmen sich auf dieser fest. Eine solche Montageeinrichtung ist in der EP 0 444 300 A2 (Repa) zu sehen. In dieser Druckschrift ist ein langer außermittig gelagerter Schwenkhebel gezeigt, der nahe seinem einen Ende schwenkbar am einen Teil des Montagesockels gelagert ist. Das kurze Ende des Schwenkhebels ist mit dem anderen Teil des Montagesockels über einen Kniegelenkmechanismus verbunden, der es gestattet, diesen anderen Teil mit großer Kraft von außen gegen die Längs-Profilschiene, also in Richtung gegen den ersten Teil, anzudrücken. Da der Kniehebelmechanismus in seiner Ruhelage überknickt ist, übt er eine Kraft in Richtung einer Rückwärtsbewegung des beweglichen Teiles aus. Es ist deshalb ein kräftiges Tellerfederpaket vorgesehen, das diese Rückwärtsbewegung kompensiert und gleichzeitig den Schwenkhebel in der überknickten Lage des Kniehebelmechanismus festhält.

Die letztgenannte Montageeinrichtung ist vorteilhaft, weil sie rasch aufgesetzt und abgenommen werden kann, und weil das Tellerfederpaket Herstellungsungenauigkeiten kompensieren kann. Ihr Nachteil liegt allerdings in der sperrigen Ausführung, die wegen des langen Schwenkhebels erforderlich ist.

Ausgehend von diesem Stand der Technik liegt der Erfindung die Aufgabe zugrunde, die bekannten Montageeinrichtungen dahingehend zu verbessern, daß ihre Vorteile wirksam bleiben, ihre Nachteile aber möglichst entfallen.

Diese Aufgabe wird erfindungsgemäß durch den Gegenstand des Anspruchs 1 gelöst, also dadurch, daß bei einer Montageeinrichtung, die der der EP 0 444 300 A2 (Repa) ähnelt, auf jeglichen Mechanismus zum Festspannen verzichtet wird und stattdessen die Klemmkraft zum Festklemmen der beiden Teile des Montagesockels auf der Längs-Profilschiene von einer Federanordnung geliefert wird, deren Federkraft zum Abnehmen und Aufsetzen des Montagesockels von der bzw. auf die Längs-Profilschiene von der Fingern des Benutzers überwindbar ist, also etwa 5 kg nicht wesentlich übersteigt (Anspruch 1).

Hier wird mit einer mehr als einhundert Jahre alten Tradition gebrochen, nach der eine dem Montagesockel entsprechende Halterung mit dem Gewehr in Querrichtung unbedingt formschlüssig verbunden sein muß, um relative Verlagerungen von Halterung und Waffe im Querrichtung unter allen Umständen auszuschließen. Die Erfindung verbindet den Montagesockel mit der Längs-Profilschiene durch ein Eingriffselement, das nur mit einer begrenzten und durch äußere Kräfte durchaus lösbaren Federkraft in Eingriff gehalten wird. Die relative Verlagerung in Querrichtung ist durchaus möglich.

Bisher war es Vorbedingung einer jeden Montageeinrichtung, unter allen Umständen den Halt des Zielfernrohres an der Waffe zu bewahren. Wenn etwa die Waffe vom Hochsitz herunterfiel, dann durfte beispielsweise der Hinterschaft abbrechen, aber das Zielfernrohr mußte sitzenbleiben. Erfindungsgemäß wurde nun erkannt, daß ab einer bestimmten Aufprallwucht am Zielfernrohr, Nachtzielgerät o. dgl. Schäden auftreten, die zumindest eine Reparatur erforderlich und die unmittelbare Weiterverwendung unmöglich machen: etwa wenn ein Gewehr mit Nachtzielgerät aus zwei Metern Höhe aufs Straßenpflaster herunterfällt. Dann zeigt nämlich das Nachtzielgerät anschließend kein Bild mehr. Es braucht deshalb auch nicht auf dem Gewehr befestigt zu bleiben. Vielmehr ist es möglich, daß die Massenträgheitskraft des herunterfallenden Nachtzielgerätes die erfindungsgemäße Federanordnung energieverbrauchend so belastet, daß sie das Nachtzielgerät abgebremst freigibt. Es ist demnach durchaus denkbar, daß die erfin- . dungsgemäße Montage beim Herunterfallen des Gewehres mit montiertem Zusatzgerät dieses gerade durch sein Freikommen von der Waffe vor Schäden bewahrt, die bei einer herkömmlichen Montage unvermeidbar gewesen wären.

Von Vorteil ist ferner, daß nach der Erfindung alle langen Klemmhebel und auch die große Bearbeitungsgenauigkeit entfallen, da die Federanordnung imstande ist, Ungenauigkeiten ohne weiteres auszugleichen. Allenfalls ist eine Stellschraube erforderlich, um die Klemmkraft der Federanordnung einzustellen.

Die erfindungsgemäße Montageeinrichtung bevorzugt aber die formschlüssige Verbindung zwischen der Längs-Profilschiene und dem Montagesockel, um dessen Verrutschen infolge äußerer Kräfte zu verhindern (Anspruch 2). Bei den beiden eingangs genannten, bekannten Montageeinrichtungen ist der Montagesockel mit einer solchen Klemmkraft auf der Längs-Profilschiene festgeklemmt, daß diese ohne Beschädigung der Teile nicht überwindbar ist. Zwar ist in der US-A-3 877 166 (Ward) ebenfalls eine formschlüssige Verbindung durch einen Querbolzen gezeigt, aber dieser dient nur dem Positionieren des Montagesokkels, nicht seinem Halt gegenüber Verrutschen in Längsrichtung der Waffe. Dieses Verrutschen wird im Stand der Technik ausreichend durch die Festklemmung verhindert, so daß der hier vorliegende, zusätzliche, formschlüssige Halteeingriff nicht erforderlich ist.

Bei der Erfindung ist dagegen eine Ausbildung am Montagesockel bevorzugt, die formschlüssig in eine Quernut der Längs-Profilschiene eingreift, weil die Klemmwirkung infolge der Federkraft nicht in jedem Falle ausreicht, um den Montagesockel mit dem von ihm getragenen Gewehr an Verrutschen zu hindern.

Es wird jedoch darauf hingewiesen, daß die Federkraft der erfindungsgemäßen Montageeinrichtung in der Regel ausreicht, um ein Zielfernrohr o. dgl. bei normaler Handhabung der Waffe unverrückbar auf dieser festzuhalten. Der Benutzer wird daher in aller Regel keinen Unterschied zwischen der erfindungsgemäßen Montage und einer der eingangs genannten Montage aus dem Stand der Technik feststellen, ausgenommen, daß der Montagesockel deutlich kleiner ist, und daß der Klemmhebel fehlt und somit die Handhabung vereinfacht ist.

Es ist möglich, in der Längs-Profilschiene beiderseits einen überstehenden Rand auszubilden, in den dann die beiden Teile des Montagesockels von innen her eingreifen, indem sie durch die Federkraft auseinandergedrückt werden. Verlängerungen dieser Teile, die von den Fingern des Benutzers ergriffen werden können, brauchen zum Abnehmen des Montagesockels nur zusammengedrückt zu werden. Mindestens eine Abschrägung an den beiden Teilen kann dafür sorgen, daß der Montagesockel nur auf die Längs-Profilschiene aufgedrückt zu werden braucht. Die in die Kanten der Längs-Profilschienen eingreifenden Abschrägungen pressen die beiden Teile des Montagesockels unter Überwindung der Federkraft zusammen. In einer derart muldenförmig ausgebildeten Längs-Profilschiene kann sich aber leicht Schmutz sammeln, besonders, wenn sie an der Oberseite der Waffe horizontal angebracht ist.

Bevorzugt werden daher die beiden Seitenkanten der Längs-Profilschiene von außen her umgriffen, da dann ein ungenügender Sitz wegen der Verschmutzung der Längs-Profilschiene eher ausgeschlossen ist. Die Federkraft bewirkt dann, daß die beiden Teile des Montagesockels aufeinander zu belastet werden. Zusätzlich ist dabei der eine Teil im anderen geführt und steht über diesen seitlich unter Bildung einer Handhabe über. Wird mit einem Finger auf diese Handhabe gedrückt, während ein anderer Finger den anderen Teil abstützt, dann werden unter Überwindung der Federkraft die beiden Eingriffskanten (mit je einer Nut oder einem Steg) von den Seitenkanten der Längs-Profilschiene (mit je einem Steg oder einer Nut) wegbewegt.

Im weiteren wird der Teil, der mit der Handhabe ausgestattet ist, als eindrückbarer Teil bezeichnet, während der andere Teil als nicht-eindrückbarer Teil bezeichnet wird. Die Führung des eindrückbaren Teils im nicht-eindrückbaren Teil sorgt dafür, daß der aus beiden Teilen aufgebaute Montagesockel ausreichend längsstabil ist.

Eine besonders einfache Ausbildung am Montagesockel ist ein Querstift, vorzugsweise ein runder Querstift, der bei aufgesetztem Montagesockel sich parallel zu einer Quernut erstreckt und in diese eingreift. Dabei ist es möglich, den Querstift im eindrückbaren Teil anzuordnen. Es ist aber zweckmäßiger, den Querstift im nicht-eindrückbaren Teil des Montagesockels anzuordnen, da dann nicht die Gefahr besteht, daß die Bewegung des eindrückbaren Teils durch das Scheuern des Querstiftes an der Quernut behindert wird (Anspruch 3).

Dabei ist der Querstift bevorzugt neben dem eindrückbaren Teil angeordnet, also in Längsrichtung der Längs-Profilschiene gesehen, vor oder hinter dem eindrückbaren Teil, so daß der Querstift nicht das eindrückbare Teil zu durchsetzen braucht (Anspruch 4).

Bei einem Jagdgewehr, das nur von einem einzigen Schützen und mit nur einem einzigen Zielfernrohr benutzt wird, ist es ausreichend, in der Längs-Profilschiene nur eine einzige Quernut anzuordnen, wie dies in der US-A-3 877 166 (Ward) gezeigt ist. Bei der erfindungsgemäßen Montageeinrichtung sind jedoch bevorzugt mehrere Quernuten in der Längs-Profilschiene ausgebildet (Anspruch 5).

So kann der Montagesockel mit dem Querstift in die jeweils am besten geeignete Quernut eingesetzt werden. Es ist somit etwa möglich, ein Zielfernrohr auch dann im optimalen Augenabstand anzuordnen, wenn der Schütze eine dicke Splitterschutzweste und Winterkleidung trägt. Es können auch beliebige andere Einrichtungen für ein und dasselbe Gewehr bestimmt sein, etwa ein Nachtzielgerät, ein Leuchtpunkt-Zielgerät, ein Visier für Sondermunition, etwa ein Granatwerfervisier, o. dgl. Diese können, je nach Länge und Gewicht, einen oder mehrere Montagesockel aufweisen und mit dem Querstift des oder eines jeden Montagesockels jeweils in eine geeignete Quernut eingesetzt werden.

Hierbei ist es nach einer weiteren Ausgestaltung der Erfindung von besonderem Vorteil, die Längs-Profilschiene nach vorne zu verlängern, etwa bis zum Ende des Vorderschaftes oder gar bis zur Mündung. Ein optisches oder beleuchtetes Korn (bei Sportschützen mit "Adlerauge" bezeichnet) kann ebenso aufgesetzt werden wie eine Kombination aus optischem Zielfernrohr und Bildverstärker oder Bildwandler, um bei Nacht ein Hochleistungs- Nachtzielgerät oder ein Wärmebild-Nachtzielgerät zur Verfügung zu haben. Diese oftmals langbauenden Geräte können dann mit zwei oder sogar mit noch mehreren Montagesockeln aufgesetzt werden. Dabei wird das Aufsetzen mittels einer Abschrägung an der Unterkante des eindrückbaren Teils erleichtert, das der Eingriffskante der Längs-Profilschiene zugewandt ist. Das Zielgerät braucht dann nur auf diese Schiene aufgedrückt zu werden. Allerdings ist zum Abnehmen für jeden Sockel eine Hand erforderlich, die das eindrückbare Teil eindrückt. Es ist aber auch möglich, dem eindrückbaren Teil eine Fangeinrichtung oder Feststelleinrichtung zuzuordnen, um es eingedrückt zu halten. In diesem Fall ist die genannte Abschrägung nicht erforderlich.

Seit einigen Jahrzehnten stellt man auch im Waffenbau Präzisionsteile in einem Druckgußverfahren her. Dabei verwendet man entweder Zink (wegen des niedrigen Schmelzpunktes bei ausreichender Festigkeit) oder Kunststoff. Es bietet sich an, mindestens die Längs-Profilschiene ebenfalls aus einem solchen Material kostengünstig herzustellen (Anspruch 6).

An sich haben diese Materialien den Nachteil, daß sie unter einer zu hohen Flächenpressung nachgeben: wenn man etwa in die Bohrung eines Werkstückes aus Zink einen Stahlstift mit Preßsitz einschlägt, so kann man diesen Stahlstift einen Tag später mühelos aus der Bohrung herausziehen, weil er dann nur noch in einer leichten Übergangspassung in der Bohrung sitzt. Das Material hat sich insoweit umkristallisiert, als die durch Spannungen verzogenen Kristallgefüge sich neu orientiert haben. Bekannte Montageeinrichtungen mit einer Längs-Profilschiene aus Kunststoff oder Zink sind daher kaum verwendbar. Bei ihnen ist es nämlich praktisch unvermeidlich, daß eine sehr hohe Klemmkraft auf das Material der Schiene einwirkt und diese zum Nachgeben veranlaßt.

Dabei wäre bei einem Gewehr eine Kunststoffschiene besonders dann von Vorteil, wenn die Längs-Profilschiene sich mindestens über etwa die Länge des Vorderschaftes nach vorne erstrecken müßte, etwa um einen Geräteträger für einen universellen Einsatz zu bilden. Eine Kunststoffschiene könnte nämlich selbst noch leichter als eine Leichtmetallschiene sein.

Erst die erfindungsgemäße Montageeinrichtung ermöglicht in überraschender Weise die Verwendung von Zink oder Kunststoff für die Längs-Profilschiene. Denn die Federkraft, mit der die Teile des Montagesockels in Eingriff mit dieser Schiene gedrückt werden, ist streng definiert. Auch im Falle ungünstiger Toleranzen und ungünstiger Einstellung verbleibt die Federkraft, welche die Klemmwirkung veranlaßt, in etwa der selben Größenordnung. Eine Gewindeklemmung hingegen kann im Falle ungünstiger Einstellung eine ganz erhebliche Zunahme der Klemmkraft verursachen, die sogar bis zum Abreißen der Klemmschraube führen kann. Voraussetzung ist eine Federeinrichtung, die ihre Federkraft etwa linear zum Federweg ändert, und dies in nur geringem Maße; nicht etwa ein Tellerfederpaket wie in der EP 444 300 A2 (Repa). Eine Federeinrichtung aus einer oder zwei vorgespannten Druck-Schraubenfedern aus Draht haben sich bewährt.

Um schädliche Flächenpressungen zu vermeiden, dürfen die Abmessungen natürlich nicht zu gering sein und werden in aller Regel größer sein als bei bisherigen Montageeinrichtungen. Als Breite einer Längs-Profilschiene aus Kunststoff, quer zur Längsrichtung des Gewehres gemessen, also als Abstand beider Eingriffskanten, hat sich ein Maß von 20 bis 25 mm bewährt. Die Eingriffslänge des Montagesockels beträgt etwa dasselbe Maß. Das Material des Montagesockels ist bevorzugt Leichtmetall, etwa eine Aluminiumlegierung, da sich bei der Abstützung der Federeinrichtung höhere Flächenpressungen ergeben können, als sie für Kunststoff oder Zink zulässig sind.

Die Erfindung wird anhand eines Ausführungsbeispiels und der beigefügten, schematischen Zeichnung noch näher erläutert. In der Zeichnung zeigen:
- Fig. 1: einen Längsschnitt durch eine Montageeinrichtung der Erfindung, wobei das vom Montagesockel zu tragende Zielfernrohr o. dgl. der besseren Deutlichkeit halber weggelassen ist,
- Fig. 2: eine Seitenansicht der Montageeinrichtung der Fig. 1, gesehen aus der Richtung Z (siehe Fig. 6),
- Fig. 3: eine Draufsicht auf die Montageeinrichtung der Fig. 1,
- Fig. 4: den Schnitt A-A in Fig. 2,
- Fig. 5: den Schnitt B-B in Fig. 2,
- Fig. 6: den Schnitt C-C in Fig. 2,
- Fig. 7: den Schnitt D-D in Fig. 2, und
- Fig. 8: die Montageeinrichtung der Fig. 1, schräg von oben gesehen.

Alle Figuren zeigen dieselbe Montageeinrichtung, die in etwa 1,5-facher Vergrößerung abgebildet ist. Alle Bezugszeichen bezeichnen durchgehend in allen Figuren jeweils gleiche Teile.

Im übrigen wird mit Begriffen wie "oben", "vorne" u. dgl. von der normalen Anschlaglage eines Gewehres ausgegangen, bei dem die Schußrichtung horizontal verläuft. "Vorne" weist in Schußrichtung.

Die Montageeinrichtung umfaßt eine Längs-Profilschiene 1 aus Kunststoff, die bevorzugt im Spritzguß hergestellt, etwa auf eine Armierung aus Glasfasern o.dgl. aufgespritzt ist, und aufweist: ein massives Unterteil 2, das einen etwa flach rechteckigen Querschnitt hat und auf der Oberseite eines Gewehres montierbar ist; zusätzlich zwei Oberteile 4, die auf den beiden Seiten des Unterteils 2 sitzen und jeweils einen quadratischen Querschnitt aufweisen, der in Form eines gleichschenkligen Dreiecks nach außen verlängert ist, und zwar so, daß die freien Spitzen dieser Querschnitts-Dreiecke jeweils Eingriffs-Längskanten 3, 5 bilden, die über das Unterteil 2 jeweils nach außen überstehen. Zwischen den beiden Oberteilen 4 ist eine nach oben offene Längsnut 7 ausgespart. Diese dient der Gewichtsersparnis und trägt außerdem dazu bei, eine einigermaßen gleichmäßige Wandstärke in der Längs-Profilschiene 1 beizubehalten, so daß Gußfehler vermieden werden. In die Schiene 1 sind quer zu ihrer Längserstrekkung eine Vielzahl von Quernuten 9 eingebracht, die sich durch die Oberteile 4 des Schienenprofils erstrecken und nicht ganz bis auf den Grund der Längsnut 7 herunterreichen. Der Querschnitt dieser Quernuten 9 hat die Form eines gedrungenen, liegenden Rechtecks.

Die Schiene 1 erstreckt sich von einer Stelle über dem vorderen Ende des Kolbenhalses bis zu einer Stelle über dem vorderen Ende des Vorderschaftes eines Gewehres und ist dabei nur an zwei Stellen befestigt. An einer dieser Stellen ist die Schiene 1 in allen drei Koordinatenrichtungen festgelegt, an der anderen nur in zwei Koordinatenrichtungen, ähnlich einer Straßenbrücke mit einem festen und einem losen Auflager, um Wärmedehnungen relativ zum Gewehr durchführen zu können, ohne sich dabei zu verwerfen.

Auf der Schiene 1 sitzt ein Montagesockel 11, der aus einem eindrückbaren Teil 15 und einem nicht-eindrückbaren Teil 13 gebildet ist. Der nicht-eindrückbare Teil 13 weist an beiden Enden seitlich je eine Kralle 17, 19 auf, die komplementär zur Eingriffskante 5 der Schiene 1 ausgebildet ist und diese Kante 5 umgreift. Dabei ist die eine 17 der Krallen 17, 19 in Längsrichtung (Richtung der Erstreckung der Schiene 1) kürzer ausgebildet als die andere Kralle 19. Den Bereich der Kralle 19 durchsetzt ein eingeschlagener Querstift 21, der bei aufgesetztem Montagesockel 11 in einer Quernut 9 mit geringem oder keinem Spiel eingreift.

Der eindrückbare Teil 15 ist in Querrichtung beweglich im nicht-eindrückbaren Teil 13 geführt. Er ragt aus einer Längsseite des nicht-eindrückbaren Teils 13 heraus - hier auf des Seite der Eingriffskante 5 - und weist dort eine Handhabe 23 auf, die seitlich aus dem Montagesockel 11 vorsteht und von Hand in dessen Inneres eindrückbar ist.

Innerhalb des Montagesockels 11 liegen sich zwei Flächen der beiden Teile 13, 15 gegenüber, zwischen denen zwei Druckfedern 25 angeordnet sind. Ein Begrenzungsstift 27, der in das nicht-eindrückbare Teil 13 eingeschlagen ist, greift in das eindrückbare Teil 15 in dessen Endlage ein und begrenzt dessen Bewegung.

Wir ersichtlich, wird das eindrückbare Teil 15 in eine Ruhelage gedrückt, in der die Handhabe 23 aus dem nicht-eindrückbaren Teil 13 seitlich heraussteht. Auf der gegenüberliegenden Seite ist am eindrückbaren Teil 15 ein nach unten stehender, seitlicher Längssteg ausgebildet, in dessen der Schiene 1 zugewandter Seite eine Eingriffsnut 29 ausgebildet ist, die komplementär zur Eingriffskante 3 ausgebildet ist und diese umgreift. In der Ruhelage des eindrückbaren Teils 15 wird die Eingriffsnut 29 ersichtlich mit der Kraft der Druckfedern 25 gegen die Eingriffskante 3 angedrückt, so daß der Montagesockel 11 dann im wesentlichen unverrückbar auf der Schiene 1 gehalten wird. Durch Eindrücken der Handhabe 23 mit dem Finger einer Hand, die mit einem anderen Finger auf dem nicht-eindrückbaren Teil 13 oder dem darauf montierten Zielfernrohr o. dgl. entgegenhält, kann die Eingriffsnut 29 aus dem Eingriff mit der Eingriffskante 3 bewegt und dann der Montagesockel 11 von der Schiene abgenommen werden. Entsprechendes gilt für das Aufsetzen des Montagesockels 11 auf die Schiene 1.

Auf der flachen, oberen Fläche des Montagesockels 11 kann das zu montierende Zielfernrohr bzw. Gerät angebracht werden.

Die Klemmung des Montagesockels 11 auf der Schiene 1 erfolgt nur mit der Federkraft der Druckfedern 25. Soweit die aus der Klemmung resultierende Reibungskraft nicht zum Halt des Montagesockels 11 in Längsrichtung ausreicht, liefert der Querstift 21 diesen Halt, der in eine der Quernuten 9 eingreift.

Die Länge der beiden Krallen 17, 19 ist etwa gleich der Länge der Eingriffsnut 29. Aus der kürzeren dieser Längen, der Federkraft der Druckfedern 25 und der Geometrie der Eingriffskanten 3, 5 sowie der Krallen 17, 19 ergibt sich die maximale Flächenpressung an der Schiene 1. Diese ist so bemessen, daß der Kunststoff der Schiene 1 durch den Eingriff der Krallen 17, 19 und der Eingriffsnut 29 keine bleibende Verformung erfährt.

Bei dem gezeigten Montagesockel 11 ist dessen Lage oder Ausrichtung jeweils so gewählt, daß die Handhabe 23 bei einem Rechtshänder als Schützen links und bei einem Linkshänder als Schützen rechts liegt, so daß diese Handhabe 23 mit dem Daumen der Gebrauchshand eingedrückt werden kann, wenn die andere Hand das Gewehr unter dem Vorderschaft hält.

## Patentansprüche

1. Montageeinrichtung zur Anbringung eines Zielfernrohres o. dgl. auf einer an einer Schußwaffe angebrachten oder ausgebildeten Längs-Profilschiene (1), die beiderseits nach außen weisend je eine längsverlaufende Nut oder je einen längsverlaufenden Steg (3, 5) aufweist, in die bzw. den ein abnehmbarer Montagesockel (11) mit einem Steg oder einer Nut (17, 19, 29) längsverschieblich eingreift, der bzw. die jeweils an einer der Seitenkanten des Montagesockels (11) ausgebildet sind, wobei
- der Montagesockel (11) wenigstens zwei zueinander querverschiebliche Teile (13, 15) aufweist, die durch eine Federanordnung (25) so gegeneinander beweglich belastet sind, daß alleine deren Belastung infolge der Federanordnung (25) deren Eingriff zwischen Längs-Profilschiene (1) und Montagesockel (11) herstellt, und
- die Federanordnung (25) eine Federkraft ausübt, die durch Zusammendrücken der beiden Teile (13, 15) mit Daumen und Zeigefinger einer Hand zum Aufheben des Eingriffs überwindbar ist.

2. Montageeinrichtung nach Anspruch 1, **dadurch gekennzeichnet, daß** die Längs-Profilschiene (1) mindestens eine Vertiefung (9) aufweist, in die eine Ausbildung (21) an der zugewandten Seite des Montagesockels (11) bei dessen Aufsetzen eingreift.

3. Montageeinrichtung nach einem der vorgenannten Ansprüche 1 oder 2, **dadurch gekennzeichnet, daß** der Montagesockel (11) die Längs-Profilschiene (1) von deren Außenseiten her umgreift, und daß der eine Teil (15) des Montagesockels (11) innerhalb des anderen Teils (13) geführt und in diesen unter Überwindung der Federkraft eindrückbar ist.

4. Montageeinrichtung nach Anspruch 2 oder 3, **dadurch gekennzeichnet, daß** die Vertiefung als Quernut (9) ausgebildet ist, und daß die Ausbildung des Montagesockels (11), die zum Eingriff in die Quernut (9) der Längs-Profilschiene (1) eingerichtet ist, als Querstift (21) ausgebildet ist, der bevorzugt im nicht-eindrückbaren Teil (13) des Montagesockels (11) befestigt ist.

5. Montageeinrichtung nach Anspruch 4, **dadurch gekennzeichnet, daß** der Querstift (21) neben dem eindrückbaren Teil (15) angeordnet ist.

6. Montageeinrichtung nach einem der vorhergehenden Ansprüche, dadurch, daß die Längs-Profilschiene (1) mehrere Quernuten (21) aufweist.

7. Montageeinrichtung nach Anspruch 6, **dadurch gekennzeichnet, daß** sich die Längs-Profilschiene (1) über einen beträchtlichen Teil der Schußwaffe, und bei einem Gewehr als Schußwaffe bevorzugt bis etwa zum vorderen Ende des Vorderschaftes erstreckt.

8. Montageeinrichtung nach Anspruch 6 oder 7, **dadurch gekennzeichnet, daß** die Längs-Profilschiene (1) aus Zink oder aus Kunststoff besteht.

## Claims

1. Mounting device for mounting a telescopic sight or the like on a longitudinal sectional rail (1), which is mounted or formed on a firearm and, on both sides, has respective longitudinally extending grooves or respective longitudinally extending webs (3, 5) facing outwards, into which a removable mounting base (11) engages in a longitudinally displaceable manner by means of a web or a groove (17, 19, 29), which are each formed on one of the lateral edges of the mounting base (11),
- the mounting base (11) having at least two parts (13, 15), which can be displaced transversely relative to one another and are loaded by a spring arrangement (25), in such a way as to be able to move relative to one another, such that the load imposed upon them by the spring arrangement (25) is sufficient on its own to establish engagement between the longitudinal sectional rail (1) and the mounting base (11), and
- the spring arrangement (25) exerting a spring force which can be overcome by pressing the two parts (13, 15) together with the thumb and index finger of one hand to cancel the engagement.

2. Mounting device according to Claim 1, **characterised in that** the longitudinal sectional rail (1) has at least one depression (9), into which a feature (21) on the facing side of the mounting base (11) engages when the latter is mounted.

3. Mounting device according to either of preceding Claims 1 or 2, **characterised in that** the mounting base (11) reaches around the longitudinal sectional rail (1) from the outer sides of the latter, and **in that** one part (15) of the mounting base (11) is guided within the other part (13) and can be pressed into the latter by overcoming the spring force.

4. Mounting device according to Claim 2 or 3, **characterised in that** the depression is designed as a transverse groove (9) and **in that** the feature on the mounting base (11) which is designed to engage in the transverse groove (9) in the longitudinal sectional rail (1) is designed as a transverse pin (21), which is preferably secured **in that** part (13) of the mounting base (11) which cannot be pressed in.

5. Mounting device according to Claim 4, **characterised in that** the transverse pin (21) is arranged next to the part (15) which can be pressed in.

6. Mounting device according to one of the preceding claims, **characterised in that** the longitudinal sectional rail (1) has a plurality of transverse grooves (21).

7. Mounting device according to Claim 6, **characterised in that** the longitudinal sectional rail (1) extends over a considerable part of the firearm and, where the firearm is a rifle, preferably extends approximately as far as the front end of the front stock.

8. Mounting device according to Claim 6 or 7, **characterised in that** the longitudinal sectional rail (1) is composed of zinc or plastic.

## Revendications

1. Dispositif de montage pour la fixation d'une lunette de visée ou d'un équipement analogue sur un rail longitudinal profilé (1) formé ou fixé sur une arme à feu, lequel rail longitudinal profilé comprend des deux côtés, pointant vers l'extérieur, respectivement une rainure s'étendant longitudinalement ou respectivement une rainure (3, 5) s'étendant longitudinalement, rainure ou nervure dans laquelle s'engage de façon mobile longitudinalement un socle amovible de montage (11), par une nervure ou une rainure (17, 19, 29) qui est respectivement formée sur l'un des bords latéraux du socle de montage (11),
- où le socle de montage (11) comprend au moins deux parties (13, 15) mobiles transversalement l'une par rapport à l'autre, lesquelles parties sont sollicitées de façon à se déplacer de façon antagoniste par un dispositif à ressort (25), de manière telle que la seule sollicitation de ces parties par le dispositif à ressort (25) produise leur prise entre le rail longitudinal profilé (1) et le socle de montage (11), et
- où le dispositif à ressort (25) exerce une force de ressort qui peut être surmontée, par poussée des deux parties (13, 15) l'une vers l'autre, avec le pouce et l'index d'une main pour supprimer l'engagement.

2. Dispositif de montage selon la revendication 1,
**caractérisé en ce que** le rail longitudinal profilé (1) comprend au moins un creux (9) dans lequel s'engage, lors du montage du socle, une partie conformée (21) sur le côté du socle du montage (11), tourné vers le rail.

3. Dispositif de montage selon l'une ou l'autre des revendications précédentes 1 ou 2, **caractérisé en ce que** le socle de montage (11) entoure le rail longitudinal profilé (1) à partir de ses côtés extérieurs, et **en ce que** l'une des parties (15) du socle de montage (11) est guidée à l'intérieur de l'autre partie (13) et peut être repoussée dans cette partie en surmontant la force du ressort.

4. Dispositif de montage selon la revendication 2 ou 3, **caractérisé en ce que** le creux est formé comme une encoche transversale (9) et **en ce que** la partie conformée du socle de montage (11), qui est conçue pour s'engager dans l'encoche transversale (9) du rail longitudinal profilé (1), est configurée comme une goupille transversale (21) qui est fixée, de préférence, dans la partie non repoussable (13) du socle de montage (11).

5. Dispositif de montage selon la revendication 4, **caractérisé en ce que** la goupille transversale (21) est disposée à proximité de la partie repoussable (15).

6. Dispositif de montage selon l'une quelconque des revendications précédentes, **caractérisé en ce que** le rail longitudinal profilé (1) comprend plusieurs encoches transversales (9).

7. Dispositif de montage selon la revendication 6, **caractérisé en ce que** le rail longitudinal profilé (1) s'étend sur une très grande partie de l'arme à feu et, dans le cas d'un fusil en tant qu'arme à feu, s'étend de préférence à peu près jusqu'à l'extrémité avant de la crosse avant.

8. Dispositif de montage selon la revendication 6 ou 7, **caractérisé en ce que** le rail longitudinal profilé (1) est en zinc ou en matière plastique.
